# EUROPÄISCHE PATENTSCHRIFT

(11) **EP 2 910 846 B1**
(45) Veröffentlichungstag und Bekanntmachung des Hinweises auf die Patenterteilung: **20.07.2016**
(21) Anmeldenummer: 14156316.3
(22) Anmeldetag: 24.02.2014
(51) Int. Cl.: F21S 8/08, F21V 15/01, F21V 21/10, F21V 21/116

(54) **Beleuchtungseinheit und Trägerkörper für die Beleuchtungseinheit**
Illumination unit and support structure for the same
Unité d'éclairage et corps de support pour l'unité d'éclairage

(43) Veröffentlichungstag der Anmeldung: 26.08.2015
(73) Patentinhaber: Hella KGaA Hueck & Co., 59552 Lippstadt (DE)
(72) Erfinder: Brummel, Reinhold, 59609 Anröchte (DE); Kerpe, Alexander, 59555 Lippstadt (DE)

(56) Entgegenhaltungen:
- EP-A1- 0 303 130
- EP-A1- 1 293 724
- WO-A1-86/07620
- WO-A1-98/01626
- DE-U1-202011 104 303
- FR-A1- 2 843 187

## Beschreibung

Die Erfindung betrifft eine Beleuchtungseinheit für eine Dekorleuchte, insbesondere für eine Licht seitlich und nach unten abstrahlende Pilzleuchte, wie sie insbesondere als Außenleuchte auf öffentlichen Plätzen, in Parks oder an Straßen vorgesehen wird.

Ferner betrifft die Erfindung einen Trägerkörper für die Beleuchtungseinheit.

Aus der DE 20 2011 104 303 U1 ist ein als Trägerkörper dienendes Aufnahmeprofil für ein Leuchtmittel, insbesondere einen LED-Streifen bekannt. Das Aufnahmeprofil ist ausgebildet zur variablen, situativen Montage des Leuchtmittels und bevorzugt als Strangpressprofil realisiert.

Aus der WO 86/07620 A1 ist ein im Wesentlichen oktaederförmig gebildetes Profil bekannt mit vier einander an gegenüberliegenden Seiten gegenüberliegenden, sichelförmigen Befestigungsmitteln, welche in einer Längsrichtung erstreckte, im Querschnitt stets gleiche Befestigungsaufnehmung aufweisen.

Aus der FR 2 843 187 A1 ist bekannt, eine Beleuchtungsvorrichtung über eine Halterung schwenkbar an einem langgestreckten Profilkörper festzulegen.

Aus der EP 1 293 724 A1 ist ein Lichtkanal mit einem U-förmigen Profilkörper bekannt, welcher symmetrisch in Bezug auf eine Quermittelebene ausgebildet ist und über eine Reihe von Rastelementen ein Leuchtmodul aufnehmen kann.

Aus der US 2009/0147521 A1 ist eine Beleuchtungseinheit für eine Dekorleuchte bekannt, bei der auf einer im montierten Zustand im Wesentlichen horizontal erstreckten Platine eine Mehrzahl von Leuchtdioden als Lichtquellen verbaut ist. Der Schaltungsträger mit den Leuchtdioden ist im Bereich einer Haube der Dekorleuchte so vorgesehen, dass die Leuchtdioden an einer Unterseite des Schaltungsträgers montiert sind und ihr Licht im Wesentlichen vertikal nach unten abstrahlen. Das von den Leuchtdioden abgestrahlte Licht trifft auf einen kegelförmigen Körper, welcher als Optik in einem unteren Bereich eines Leuchtengehäuses montiert ist und das Licht seitlich und nach unten umlenkt. Das an der Optik umgelenkte Licht wird dann über seitlich an der Dekorleuchte vorgesehene Abschlussscheiben abgestrahlt.

Aufgabe der vorliegenden Erfindung ist es, als Leuchtmittel für die Dekorleuchte eine Beleuchtungseinheit umfassend den Schaltungsträger mit den Leuchtdioden, die Optik, ein Ansteuermodul zum Betreiben der Lichtquellen in möglichst kompakter und kostengünstiger Form bereitzustellen und einen Trägerkörper für die Beleuchtungseinheit anzugeben. Die so geschaffene Beleuchtungseinheit soll insbesondere als Austauschmittel anstelle konventioneller Leuchtmittel in Dekorleuchten montiert werden.

Zur Lösung der Aufgabe weist die Erfindung die Merkmale des unabhängigen Patentanspruchs 1 auf.

Der besondere Vorteil der Erfindung ist, dass durch das Vorsehen von zwei oder mehr unterschiedlichen Arten von Befestigungsmitteln Anbaukomponenten der Beleuchtungseinheit in einfacher Weise an dem Trägerkörper festgelegt werden können. Insbesondere können als Anbaukomponenten eine Optik, ein mit Leuchtmitteln bestückter Schaltungsträger, ein Kühlkörper beziehungsweise ein Ansteuermodul der Beleuchtungseinrichtung an dem Trägerkörper festgelegt werden. Die Befestigungsmittel können insbesondere beabstandet zueinander vorgesehen werden, sodass sich eine gleichmäßige Befestigung der Anbaukomponenten an dem Trägerkörper realisieren lässt. Der Trägerkörper ist hierdurch vielfach verwendbar und flexibel einsetzbar. Die unterschiedlichen Arten von Befestigungsmitteln können einander bezogen auf die Quermittelebene des Trägerkörpers gegenüberliegend zugeordnet sein. Insbesondere können die Befestigungsmittel im Bereich der Wandung angeformt sein. Indem die Befestigungsmittel an die Wandung angeformt sind, vereinfacht sich der Aufbau des Trägerkörpers. Es ist insbesondere möglich, die Befestigungsmittel bereits beim Herstellen des Trägerkörpers, insbesondere beim Fertigen des Profils, auszubilden. Die symmetrische Anordnung der Befestigungsmittel bezogen auf die Quermittelebene wirkt einer Fehlmontage entgegen.

Insbesondere ist im Rahmen der Erfindung vorgesehen, dass ein erstes Befestigungsmittel eine in die Längsrichtung des Trägerkörpers erstreckte, im Querschnitt kreisförmige Befestigungsausnehmung mit einem ersten Durchmesser aufweist und dass ein zweites Befestigungsmittel eine ebenfalls in die Längsrichtung erstreckte Befestigungsausnehmung aufweist, welche im Querschnitt größer ist als die kreisförmige Befestigungsausnehmung des ersten Befestigungsmittels. Die zweite Befestigungsausnehmung kann beispielsweise ebenfalls einen kreisförmigen Querschnitt aufweisen.

Der Trägerkörper ist bevorzugt in der Quermittelebene langgestreckt ausgebildet und sieht eine wenigstens abschnittsweise von der Wandung umgebene Längsausnehmung vor, welche sich bevorzugt in eine Längsrichtung des Trägerkörpers erstreckt. Vorteilhaft können durch das Vorsehen der Längsausnehmung zum einen Material und Gewicht eingespart werden. Die Handhabung des Trägerkörpers vereinfacht sich Vorteilhaft können durch das Vorsehen der Längsausnehmung zum einen Material und Gewicht eingespart werden. Die Handhabung des Trägerkörpers vereinfacht sich hierdurch. Zudem sinken die Kosten. Die Längsausnehmung bietet zum anderen die Möglichkeit, Funktionskomponenten der Beleuchtungseinheit aufzunehmen. Beispielsweise kann ein Ansteuermodul für die Beleuchtungseinheit in der Längsausnehmung angeordnet sein und damit in dem Trägerkörper verdeckt vorgesehen werden. Es ergibt sich hierdurch eine ästhetisch ansprechende Form für die Beleuchtungseinheit. Zudem begünstigen das Vorsehen der Längsausnehmung und die Anordnung des Ansteuermoduls in der Längsausnehmung den kompakten Aufbau der Beleuchtungseinheit.

Beispielsweise können die Befestigungsmittel von der Wandung in Richtung der Längsausnehmung abragen. Hierdurch sind sie für einen außenstehenden Betrachter verdeckt angeordnet.

Nach einer Weiterbildung der Erfindung sind an dem Trägerkörper Positioniermittel vorgesehen, welche dazu dienen, den Schaltungsträger, die Optik, das Ansteuermodul beziehungsweise ein Anschlussmittel zum Verbinden des Trägerkörpers mit der Dekorleuchte an dem Trägerkörper festzulegen beziehungsweise relativ zu diesem zu positionieren beziehungsweise auszurichten. Bezogen auf die Quermittelebene des Trägerkörpers können die Positioniermittel symmetrisch vorgesehen sein. Insbesondere kann vorgesehen sein, dass die Positioniermittel sich in die Längsrichtung des Trägerkörpers erstrecken. Beispielsweise können die Positioniermittel über die gesamte Länge des Trägerkörpers vorgesehen sein. Das Vorsehen der Positioniermittel vereinfacht die korrekte Montage der Beleuchtungseinheit. Mithilfe der Positioniermittel können an dem Trägerkörper angebaute Komponenten, beispielsweise die Optik, der Schaltungsträger, das Ansteuermodul, ein Kühlkörper oder dergleichen, relativ zum Trägerkörper und relativ zueinander positioniert werden. Insbesondere die relative Zuordnung der Lichtquellen zur Optik ist hierbei entscheidend für die optische Güte der Gesamtanordnung und die homogene, der Spezifikation entsprechende Ausleuchtung der Umgebung.

Nach einer bevorzugten Ausführungsform der Erfindung ist der Trägerkörper aus einem Hohlprofil beziehungsweise aus einem Strangprofil, bevorzugt aus einem Strangpress-, Extrusions- oder Gussprofil, hergestellt. Vorteilhaft kann durch das Vorsehen eines derartigen Profils der Trägerkörper besonders kostengünstig hergestellt werden. Darüber hinaus ergibt sich beim Zuschnitt des Profils die Möglichkeit, den Trägerkörper entsprechend der jeweiligen Vorgabe individuell abzulängen und so für verschiedene Applikationen anzupassen. Erfindungsgemäß kann das Profil entweder ohne weitere Nachbearbeitung verwendet werden, oder das Profil kann wenigstens abschnittsweise nachbearbeitet werden. Beispielsweise können Sitz- beziehungsweise Anlageflächen an dem Profil hergestellt werden.

Nach einer Weiterbildung der Erfindung weist die Wandung jedenfalls abschnittsweise eine sich in die Längsrichtung erstreckende Längsnut auf. Vorteilhaft kann die Längsnut des Trägerkörpers genutzt werden, um an dem Trägerkörper festgelegte Komponenten, beispielsweise den Schaltungsträger, die Optik oder das Ansteuermodul, relativ zum Trägerkörper zu positionieren. Darüber hinaus kann aufgrund der Längsnut der Anbau der Komponenten an den Trägerkörper vereinfacht werden.

Zur Lösung der Aufgabe weist die Erfindung die Merkmale des unabhängigen Patentanspruchs 10 auf.

Erfindungsgemäß sieht die Beleuchtungseinheit einen mechanischen Trägerkörper vor, an dem der Schaltungsträger mit den Leuchtdioden, die Optik sowie das Ansteuermodul festgelegt sind. Der Trägerkörper ist bevorzugt aus einem langgestreckten Profil, insbesondere aus einem Hohl- beziehungsweise Strangprofil, ausgeführt. Hierdurch besteht die Möglichkeit, den Trägerkörper kostengünstig auszubilden. Insbesondere kann durch das Vorsehen des langgestreckten Trägerkörpers bei im Wesentlichen vertikaler Montage desselben die Beleuchtungseinheit eine aufrechte und optisch ansprechende Form erhalten. Die optisch wirksamen Komponenten, insbesondere der Schaltungsträger mit den Lichtquellen und die Optik, können an dem langgestreckten Trägerkörper so montiert sein, dass einer Beeinträchtigung der Lichtverteilung durch den Trägerkörper entgegengewirkt wird. Insbesondere können die Lichtquellen und die Optik den Trägerkörper so umgeben, dass Abschattungen vermieden werden. Der Schaltungsträger mit den Leuchtdioden ist im montierten Zustand vorzugsweise horizontal und unter 90° zur Längsrichtung des Trägerkörpers orientiert.

Zum Positionieren und Ausrichten der Anbaukomponenten an dem Trägerkörper ist wenigstens ein Positioniermittel vorgesehen. Zusätzlich zu dem Positioniermittel können am dem Trägerkörper Befestigungsmittel vorgesehen sein. Über die Befestigungsmittel können die Optik, der Schaltungsträger oder das Ansteuermodul sowie die weiteren Anbaukomponenten an dem Trägerkörper kraft- beziehungsweise formschlüssig festgelegt werden.

Nach einer Weiterbildung der Erfindung kann als Teil der Beleuchtungseinheit ein Verschlusskörper vorgesehen sein, welcher aus dem gleichen Hohl- beziehungsweise Strangprofil hergestellt ist wie der Trägerkörper. Bezogen auf die Quermittelebene kann der Verschlusskörper um 180° gedreht vorgesehen werden und bezogen auf den Trägerkörper derart festgelegt sein, dass langgestreckte Verbindungsmittel, beispielsweise Schrauben, durch die an dem Verschlusskörper vorgesehenen zweiten Befestigungsausnehmungen geführt und in die ersten Befestigungsausnehmungen der an dem Trägerkörper vorgesehenen ersten Befestigungsmittel einsetzbar sind. Sofern der Trägerkörper eine Längsnut vorsieht, kann diese fluchtend zu der Längsnut des Verschlusskörpers vorgesehen werden. Vorteilhaft kann durch die Verwendung des Profils der Verschlusskörper in besonders günstiger Weise hergestellt werden. Das Profil hat somit eine Doppelverwendung. Insbesondere können der Verschlusskörper und der Trägerkörper einen gleichen Querschnitt aufweisen. Hinsichtlich ihrer Länge können der Trägerkörper und der Verschlusskörper individuell gestaltet sein. Die an dem Trägerkörper festlegbaren Anbaukomponenten, insbesondere der Schaltungsträger mit den Lichtquellen, die Optik, das Ansteuermodul und der Kühlkörper, können zwischen dem Trägerkörper und dem Verschlusskörper vorgesehen werden. Eine kraftschlüssige Festlegung kann beispielsweise mithilfe der durch die Befestigungsausnehmungen des Verschlusskörpers geführten und in den Befestigungsausnehmungen des Trägerkörpers festgelegten Verbindungsmittel realisiert werden. Das Vorsehen von Schrauben mit selbstschneidendem Gewinde als Verbindungsmittel erlaubt hierbei eine geometrisch einfache Gestaltung der Befestigungsmittel an dem Verschlusskörper und dem Trägerkörper. Insbesondere kann darauf verzichtet werden, im Bereich der Befestigungsausnehmungen, insbesondere im Bereich der ersten Befestigungsausnehmungen, ein Gewinde auszuführen.

Nach einer Weiterbildung der Erfindung können der Trägerkörper beziehungsweise der Verschlusskörper aus einem metallischen Werkstoff oder aus einem Kunststoff hergestellt sein. Durch das Vorsehen eines metallischen Werkstoffs können der Trägerkörper und der Verschlusskörper zugleich als Kühlkörper dienen und Wärme von den Lichtquellen beziehungsweise vom Schaltungsträger abführen. Eine elektrische Isolation kann beispielsweise realisiert sein, indem zwischen dem Trägerkörper und dem Verschlusskörper einerseits und dem Schaltungsträger beziehungsweise anderen Strom führenden Komponenten der Beleuchtungseinheit andererseits eine elektrische Isolationskomponente, bevorzugt eine elektrische Isolationsfolie, vorgesehen ist.

Nach einer Weiterbildung der Erfindung ist der Trägerkörper beziehungsweise der Verschlusskörper über ein Anschlussmittel an der Dekorleuchte montierbar. Das Anschlussmittel kann an dem Trägerkörper beziehungsweise dem Verschlusskörper abnehmbar gehalten sein. Vorteilhaft kann durch das Vorsehen des Anschlussmittels eine flexible Montage der Beleuchtungseinheit an der Dekorleuchte realisiert werden. Die Dekorleuchte kann beispielsweise durch das Anschlussmittel mit dem Trägerkörper der Beleuchtungseinheit verbunden werden. Beispielsweise kann das Anschlussmittel zwischen dem Verschlusskörper der Beleuchtungseinheit und der Dekorleuchte vorgesehen werden. Insofern kann eine stehende Anordnung der Beleuchtungseinheit in der Dekorleuchte ebenso realisiert werden wie eine hängende Befestigung.

Das Anschlussmittel kann beispielsweise als metallisches Anschlussmittel ausgebildet sein. Insofern kann Wärme von der Beleuchtungseinheit, insbesondere vom Trägerkörper beziehungsweise Verschlusskörper der Beleuchtungseinheit, über das Anschlussmittel an die Dekorleuchte weitergegeben werden. Letztlich gelingt es hierdurch, Wärme von der Beleuchtungseinheit über das Anschlussmittel und ein Gehäuse der Dekorleuchte beziehungsweise einen Masten der Dekorleuchte an die Umgebung abzugeben.

Aus den weiteren Unteransprüchen und der nachfolgenden detaillierten Beschreibung sind weitere Vorteile, Merkmale und Einzelheiten der Erfindung zu entnehmen. Dort erwähnte Merkmale können jeweils einzeln für sich oder in beliebiger Kombination erfindungswesentlich sein. Die Zeichnungen dienen lediglich beispielshaft der Klarstellung der Erfindung und haben keinen einschränkenden Charakter.

Anhand der beigefügten Zeichnungen wird die Erfindung nachfolgend näher erläutert. Dabei zeigt:
- Fig. 1: eine Seitenansicht einer erfindungsgemäßen Beleuchtungseinheit, welche als Leuchtmittel in eine Dekorleuchte, beispielsweise in eine Licht seitlich und nach unten abstrahlende Pilzleuchte, eingebaut werden kann,
- Fig. 2: eine Explosionsdarstellung der Beleuchtungseinheit nach Fig. 1,
- Fig. 3: eine Optik der Beleuchtungseinheit nach Fig. 1 in einer perspektivischen Ansicht,
- Fig. 4: einen langgestreckt ausgebildeten Trägerkörper der Beleuchtungseinheit nach Fig. 1 in einer perspektivischen Ansicht,
- Fig. 5: den Verschlusskörper nach Fig. 5 in einer Draufsicht,
- Fig.6: einen Verschlusskörper der Beleuchtungseinheit nach Fig. 1 in einer perspektivischen Ansicht,
- Fig.7: ein Ansteuermodul der Beleuchtungseinheit nach Fig. 1 in einer perspektivischen Ansicht,
- Fig. 8: eine Aufsicht aus den Trägerkörper der Beleuchtungseinheit mit dem darin festgelegten Ansteuermodul,
- Fig. 9: eine Seitenansicht der in Fig. 8 dargestellten teilmontierten Einheit,
- Fig. 10: eine Aufsicht auf den Trägerkörper mit dem darin festgelegten Ansteuermodul sowie der angesetzten Optik,
- Fig. 11: eine Unterseitenansicht eines Schaltungsträgers der Beleuchtungseinheit nach Fig. 1
- Fig. 12: eine Aufsicht auf die teilmontierte Einheit nach Fig. 10, wobei an die Optik zusätzlich der Schaltungsträger nach Fig. 11 und ein Kühlkörper angesetzt sind,
- Fig. 13: einen Längsschnitt durch die Beleuchtungseinheit nach Fig. 1 mit einem am Verschlusskörper festgelegten Anschlussmittel,
- Fig. 14: eine perspektivische Seitenansicht der Beleuchtungseinheit mit dem Anschlussmittel nach Fig. 12,
- Fig. 15: eine alternative Anschlusssituation für die Beleuchtungseinheit nach Fig. 1, wobei das Anschlussmittel an dem Trägerkörper festgelegt ist,
- Fig. 16: eine alternative Ausführungsform des Anschlussmittels für die Beleuchtungseinheit sowie die Beleuchtungseinheit selbst in einer perspektivischen Ansicht und
- Fig. 17: eine alternative Ausführungsform einer erfindungsgemäßen Beleuchtungseinheit.

Eine erfindungsgemäße Beleuchtungseinheit 1 nach Fig. 1 umfasst als Design bestimmende Komponenten einen Trägerkörper 2, eine Optik 3 zum Formen einer vorgegebenen Lichtverteilung für die Beleuchtungseinheit 1, einen an die Optik 3 angelegten Kühlkörper 4 sowie einen Verschlusskörper 5, welcher über in Fig. 1 nicht dargestellte Verbindungsmittel 6 mit dem Trägerkörper 2 verbunden ist. Die Beleuchtungseinheit 1 dient beispielsweise als Leuchtmittel für eine Dekorleuchte, beispielsweise für eine Licht seitlich und nach unten abstrahlende Pilzleuchte oder eine andere Außenleuchte. Insbesondere kann die Beleuchtungseinheit 1 über ein in der Fig. 1 nicht dargestelltes Anschlussmittel 7, 8 an einem Gehäuse oder einem Masten der Dekorleuchte festgelegt werden.

Fig. 2 verdeutlicht den grundsätzlichen Aufbau der Beleuchtungseinheit 1. Neben dem Trägerkörper 2, der Optik 3, dem Kühlkörper 4 sowie dem Verschlusskörper 5 sind als weitere Komponenten eine innere Dichtung 9, eine äußere Dichtung 10, ein Schaltungsträger 11 mit einer Mehrzahl von hieran festgelegten Lichtquellen 12, ein Ansteuermodul 13 sowie eine erste Isolationsfolie 14 und eine zweite Isolationsfolie 15 vorgesehen. Ferner sind in der Explosionsdarstellung nach Fig. 2 Schrauben als Verbindungsmittel 6 dargestellt.

Der Schaltungsträger 11 ist nach Art einer im Wesentlichen kreisscheibenförmigen Platine realisiert. Die erste Isolationsfolie 14 sowie die zweite Isolationsfolie 15 werden an den gegenüberliegenden Flachseiten des Schaltungsträgers 11 angelegt zur Realisierung einer elektrischen Isolierung des Schaltungsträgers 11 sowie von an dem Schaltungsträger 11 vorgesehenen, nicht dargestellten elektrischen Leitern. Die Isolationsfolien 14, 15 sind bevorzugt so ausgeführt, dass eine zuverlässige und ausreichende elektrische Isolierung gewährleistet ist und zudem eine gute thermische Leitfähigkeit realisiert wird. Im montierten Zustand der Beleuchtungseinheit 1 ist der Schaltungsträger 11 im Wesentlichen horizontal erstreckt. Die Lichtquellen 12 sind auf einer Unterseite des Schaltungsträgers 11 montiert.

An dem Ansteuermodul 13 sind zum einen eine elektrische Zuleitung 16 und zum anderen ein elektrisches Gegenkontaktmittel 17 vorgesehen. Die elektrische Zuleitung 16 dient dem Anschluss des Ansteuermoduls 13 beziehungsweise der Beleuchtungseinheit 1 an eine im Bereich der Dekorleuchte vorgesehene Versorgungsleitung. Das Gegenkontaktmittel 17 dient der elektrisch leitenden Verbindung des Ansteuermoduls 13 mit dem Schaltungsträger 11. Der Schaltungsträger 11 weist zu diesem Zweck ein korrespondierend gestaltetes elektrisches Kontaktmittel 18 auf, welches aufgrund der Darstellungsperspektive verdeckt an einer Unterseite des Schaltungsträgers 11 vorgesehen ist.

Der detaillierte Aufbau der Optik 3, des Trägerkörpers 2, des Verschlusskörpers 5, des Ansteuermoduls 13 und des Schaltungsträgers 11 ist in den Fig. 3 bis 7 sowie 11 dargestellt.

Die Optik 3 weist eine im Wesentlichen zylindrische Außenmantelfläche 19 auf. Ein Außendurchmesser der Optik 3 liegt typischerweise im Bereich zwischen 100 mm und 180 mm. Eine Höhe der Optik 3 beträgt 20 mm oder mehr. Auf einer in montierten Zustand dem Schaltungsträger 11 zugewandten Stirnseite ist an der Optik 3 im Bereich des Außenumfangs eine Vielzahl von regelmäßig angeordneten Lichteinkoppelelementen 20 ausgeformt. Die Lichteinkoppelelemente 20 weisen jeweils eine tropfenbeziehungsweise hügelartige Form und eine Ausnehmung 21 auf. Die Ausnehmung 21 dient der Aufnahme der Lichtquellen 12. Insofern ist im Bereich der Ausnehmung 21 des Lichteinkoppelelements 20 eine Lichteinkoppelfläche für das von der Lichtquelle 12 abgestrahlte Licht vorgesehen.

Die Optik 3 wirkt nach Art eines Lichtleiters. In der Optik 3 wird über die Lichteinkoppelfläche einkoppeltes Licht an einer innenliegenden, in Fig. 12 dargestellten Lichtauskoppelfläche 22 in Richtung der Außenmantelfläche 19 umgelenkt und über die Außenmantelfläche 19 abgestrahlt. Die Geometrie der Optik 3 und insbesondere die Geometrie der Lichteinkoppelfläche und der Lichtauskoppelfläche 22 sind dabei so bestimmt, dass das über die Außenmantelfläche 19 abgestrahlte Licht im Wesentlichen seitlich und nach unten abgestrahlt wird. Die Geometrie der optisch wirksamen Flächen, insbesondere der Lichteinkoppelfläche, der Lichtauskoppelfläche 22 und der Außenmantelfläche 19, ist dabei so gewählt, dass sich eine geringe Blendwirkung ergibt.

Die Optik 3 weist auf einer den Lichteinkoppelelementen 20 abgewandten Seite eine schalenförmige Ausnehmung 23 sowie in einem zentralen Bereich eine Durchgangsöffnung 24 auf. Die Durchgangsöffnung 24 sowie die schalenförmige Ausnehmung 23 dienen insbesondere dazu, den Trägerkörper 2 aufzunehmen. Zudem ist im Bereich der Durchgangsöffnung 24 die elektrische Kontaktierung des Ansteuermoduls 13 und des Schaltungsträgers 11 über das Kontaktmittel 18 und das Gegenkontaktmittel 17 realisiert. Im Bereich der Durchgangsöffnung 24 sind drei am Umfang der Durchgangsöffnung 24 verteilt angeordnete, L-förmige Kragarme 25 vorgesehen. Im Bereich der Kragarme 25 stützt sich die Optik 3 stirnseitig an den Trägerkörper 2 ab. Hinsichtlich einer Längsrichtung 26 des Trägerkörpers 2 ergibt sich hierdurch eine definierte Zuordnung von Trägerkörper 2 und Optik 3 im montierten Zustand. Ferner ist im Bereich der Durchgangsöffnung 24 eine Nase 27 ausgebildet. Die Nase 27 dient der korrekten Positionierung der Optik 3 am Trägerkörper 2 in Umfangsrichtung.

Der Trägerkörper 2 ist gemäß der Fig. 4 und 5 in die Längsrichtung 26 längserstreckt ausgebildet. Über eine gesamte Länge weist der Trägerkörper 2 einen gleichen Querschnitt auf. Insbesondere ist der Trägerkörper 2 aus einem Strangpress-, Extrusionsoder Gussprofil hergestellt. Der Trägerkörper 2 ist bevorzugt aus einem Material mit guten Wärmeleiteigenschaften, beispielsweise aus einem metallischen Werkstoff, gefertigt.

Die Geometrie des Trägerkörpers 2 wird insbesondere durch eine äußere Wandung 28 und eine von der äußeren Wandung 28 umgebene Längsausnehmung 29 bestimmt. Die Wandung 28 weist eine sich in die Längsrichtung 26 des Trägerkörpers 2 erstreckende Längsnut 30 auf. Mantelseitig besitzt der Trägerkörper 2 im Bereich der Wandung 28 einen kreisförmigen Querschnitt. Von der Wandung 28 ragt nach innen in Richtung der Längsausnehmung 29 eine Mehrzahl von Positioniermitteln 31 und Befestigungsmittel 32, 33 ab. Wie insbesondere die Draufsicht nach Fig. 5 erkennen lässt, sind die Positioniermittel 31 abgewinkelt und Z-förmig ausgebildet. In Bezug auf eine Quermittelebene 34 des Trägerkörpers 2 sind die Positioniermittel 31 gegenüberliegend und symmetrisch angeordnet. Jeweils erstrecken sich die Positioniermittel 31 in die Längsrichtung 26 und über die gesamte Länge des Trägerkörpers 2.

Insgesamt sechs Befestigungsmittel 32, 33 sind regelmäßig verteilt am Umfang der Wandung 28 unter einem Winkel von 60° vorgesehen. Die Befestigungsmittel 32, 33 sind in die Längsrichtung 26 des Trägerkörpers 2 orientiert und erstrecken sich über die gesamte Länge des Trägerkörpers 2. Jedes Befestigungsmittel 32, 33 wird gebildet durch zwei sichelförmige beziehungsweise halbschalenförmige Randabschnitte 35, welche paarweise von der Wandung 28 abragen und jeweils eine in die Längsrichtung 26 des Trägerkörper 2 erstreckte, im Querschnitt kreisförmige Befestigungsausnehmung 36, 37 definieren.

Während die Befestigungsmittel 32, 33 im Grundsatz gleich geformt sind, weisen insgesamt drei erste Befestigungsmittel 32 eine im Querschnitt kleine erste Befestigungsausnehmung 36 und drei zweite Befestigungsmittel 33 eine im Querschnitt größere zweite Befestigungsausnehmung 37 auf. Die ersten Befestigungsmittel 32 und die zweiten Befestigungsmittel 33 sind am Umfang alternierend vorgesehen. Jeweils befinden sich die Befestigungsmittel 32, 33 einander paarweise zugeordnet auf gegenüberliegenden Seiten der Quermittelebene 34, wobei stets ein erstes Befestigungsmittel 32 gegenüberliegend zu einem zweiten Befestigungsmittel 33 vorgesehen ist. Beispielsweise kann an dem Befestigungsmittel ein Gewinde beziehungsweise ein Gewindeabschnitt vorgesehen sein zur Aufnahme einer nicht selbstschneidenden Schraube.

Eine zur Festlegung eines ersten Anschlussmittels 7 ausgebildete Aufnahme 65 wird definiert durch zwei der Längsnut 30 gegenüberliegende und auf unterschiedlichen Seiten der Quermittelebene 34 vorgesehene Befestigungsmittel 32, 33 sowie die Positioniermittel 31. In die Aufnahme 65 kann das Anschlussmittel 7, welches beispielsweise nach Art eines Flachstahls ausgeführt sein kann, eingesetzt werden. Um eine exakte Positionierung des Anschlussmittels 7 in der Aufnahme 65 zu erreichen, sind an den zwei durch die gebogenen Randabschnitte 35 gebildeten Befestigungsmitteln 32, 33 ebene Anlageflächen 59 ausgebildet.

Der Verschlusskörper 5 nach Fig. 6 wird exemplarisch aus dem gleichem Strangprofil hergestellt wie der Trägerkörper 2. Er ist lediglich in die Längsrichtung 26 kürzer ausgeführt als der Trägerkörper 2. Insbesondere sind an dem Trägerkörper 2 und dem Verschlusskörper 5 die gleichen Positioniermittel 31 und die gleichen Befestigungsmittel 32, 33 vorgesehen.

Das Ansteuermodul 13 umfasst gemäß Fig. 7 ein äußeres Gehäuse 38 aus einem insbesondere elektrisch nicht leitenden Werkstoff, beispielsweise aus Kunststoff, und eine im Inneren des Gehäuses 38 vorgesehene vergossene Elektronik. Dargestellt ist insofern ein Vergusskörper 39 und eine aus dem Vergusskörper 39 herausgeführte Platine 40, welche die Elektronik sowie das Gegenkontaktmittel 17 trägt. Über eine offene Stirnseite 41 des Gehäuses 38 ist die Platine 40 mit dem Gegenkontaktmittel 17 zugängig. Im Bereich einer der Stirnseite 41 gegenüberliegenden zweiten Stirnseite 42 ist an dem Gehäuse 38 eine Öffnung für die Zuleitung 16 vorgesehen.

Das Gehäuse 38 des Ansteuermoduls 13 ist langgestreckt ausgebildet. Hinsichtlich seiner Außengeometrie ist das Gehäuse 38 so realisiert, dass es in die Längsausnehmung 29 des Trägerkörpers 2 eingesetzt werden kann. Im Bereich der Stirnseite 41 sind an dem Gehäuse 38 nach außen abragende Kragarme 43, 44 vorgesehen. Die Kragarme 43, 44 sind so gestaltet, dass das Gehäuse 38 mit den Kragarmen 43, 44 stirnseitig an dem Trägerkörper 2 angelegt und so in dessen Längsrichtung 26 definiert positioniert ist.

An dem Gehäuse 38 des Ansteuermoduls 13 sind des Weiteren im Bereich der Stirnseite 41 abragende Positioniermittel 45, 46 vorgesehen. Ein erstes im Bereich der Stirnseite 41 vorgesehenes Positioniermittel 45 ragt domartig von der Stirnseite 41 des Gehäuses 38 ab und definiert ein Anlageplateau für den Schaltungsträger 11. Ein zweites Positioniermittel 46, welches ebenfalls domartig ausgebildet ist, überragt das Positioniermittel 45. Es ist nach Art eines Positionierstifts 46 ausgebildet und definiert eine relative Lage zwischen dem Ansteuermodul 13, dem Schaltungsträger 11 und dem Kühlkörper 4.

Ebenfalls im Bereich der Stirnseite 41 ist mantelseitig ein weiteres Positioniermittel 47 ausgebildet. Das weitere Positioniermittel 47 dient zum Anlegen des Gehäuses 38 an den Trägerkörper 2. Das zweite Positioniermittel 47 ist so ausgebildet, dass es an die zwei Positioniermittel 31 des Trägerkörpers 2 angelegt wird.

Der kreisscheibenförmige Schaltungsträger 11 nach Fig. 11 weist randseitig eine Mehrzahl von elektrisch kontaktierten und zueinander beabstandet angeordneten Lichtquellen 12 auf. Ferner ist an dem Schaltungsträger 11 das Kontaktelement 18 festgelegt. Das Kontaktelement 18 ist so ausgebildet, dass es beim Anlegen des Schaltungsträgers 11 an das Ansteuermodul 13 elektrisch leitend sowie mechanisch mit dem Gegenkontaktmittel 17 verbunden ist.

Des Weiteren ist an dem Schaltungsträger eine Mehrzahl von Durchgangsausnehmungen 48, 49, 50, 51 ausgebildet. Die Durchgangsausnehmung 48 weist einen kreisförmigen Querschnitt auf und dient als Positioniermittel 48 zur Aufnahme des Positionierstifts 46 des Ansteuermoduls 13. Die Durchgangsausnehmung 49 ist so gestaltet, dass ein erster, an der Optik 3 vorgesehener Kragarm 25 sowie ein erster an dem Ansteuermodul 13 vorgesehener Kragarm 43 positionsgenau in die Durchgangsausnehmung eingesetzt werden können. Insofern dient auch die Durchgangsausnehmung 49 als Positioniermittel im Sinne der Erfindung. Ähnlich wie die Durchgangsausnehmung 49 dient auch die weitere Durchgangsausnehmung 50 der Aufnahme des Kragarms 25 der Optik 3 sowie der Aufnahme des Kragarms 43 des Ansteuermoduls 13. Die Durchgangsausnehmung 51 des Schaltungsträgers11 dient einerseits der Aufnahme des Kragarms 25 der Optik 3. Des Weiteren dient die Durchgangsausnehmung 51 der Aufnahme des Kragarms 44 des Ansteuermoduls 13. Insofern fungiert auch die Durchgangsausnehmung 51 als Positioniermittel im Sinne der Erfindung. Jeweils sind die Durchgangsausnehmungen 48, 49, 50, 51 so gestaltet, dass die Optik 3 sowie das Ansteuermodul 13 in einer definierten relativen Lage zum Schaltungsträger 11 positioniert sind.

Im Bereich der Durchgangsausnehmungen 49, 50, 51 sind des Weiteren jedenfalls abschnittsweise kreisförmig begrenzte Ausformungen 52, 53 vorgesehen. Die Ausformungen 52 sind ebenfalls nach Art von Durchbrüchen in dem Schaltungsträger 11 realisiert. Sie dienen dazu, die Verbindungsmittel 6 zum Festlegen des Verschlusskörpers 5 an dem Trägerkörper 2 aufzunehmen. Eine weitere, ebenfalls abschnittsweise kreisförmig begrenzte Ausformung 53 ist an der weiteren Durchgangsausnehmung 50 vorgesehen. Sie dient wie die im Querschnitt kreisförmige Durchgangsausnehmung 48 der Aufnahme eines Positionsstifts 46 des Ansteuermoduls 13.

Teilmontierte Zustände der Beleuchtungseinheit 1 nach den Fig. 8, 9, 10 sowie 13 verdeutlichen den Zusammenbau der Beleuchtungseinheit 1. Die Optik 3 ist so an den Trägerkörper 2 sowie das Ansteuermodul 13 angesetzt, dass die Nase 27 der Optik 3 in die Längsnut 30 des Trägerkörpers 2 eingreift. Des Weiteren umgreifen die Kragarme 25 der Optik 3 die Wandung 28 des Trägerkörpers 2 von außen im Bereich einer Stirnseite des Trägerkörpers 2. Das Ansteuermodul 13 ist mit der Zuleitung 16 sowie der Stirnseite 42 voran so in die Längsausnehmung 29 des Trägerkörpers 2 eingesetzt, dass sich die Kragarme 43, 44 des Ansteuermoduls 13 auf der Stirnseite des Trägerkörpers 2 im Bereich der Wandung 28 abstützen. Eine lagefeste Zuordnung von Trägerkörper 2 und Ansteuermodul 13 ergibt sich, indem sich das im Bereich der Stirnseite 41 des Ansteuermoduls 13 vorgesehene Positioniermittel 47 an die Z-förmigen Positioniermittel 31 des Trägerkörpers 2 anlegt. Die Kragarmen 43, 44 des Ansteuermoduls 13 sind dabei unmittelbar benachbart zu den Kragarme 25 der Optik 3 vorgesehen. Der Optikkörper 3 ist damit mit der Nase 27 relativ zum Trägerkörper 2 und zusätzlich über die Kragarme 25 relativ zum Ansteuermodul 13 festgelegt beziehungsweise positioniert. Insofern ist der Trägerkörper 2 mit dem hierin festgelegten Ansteuermodul 13 innenliegend vorgesehen und von der Optik 3 umgeben. Trotz der tragenden Funktion des Trägerkörpers 2 kommt es insofern zu keiner Abschattung des Lichts.

Der Schaltungsträger 11 ist so an den Trägerkörper 2, die Optik 3 und das Ansteuermodul 13 angelegt, dass die Positionierstifte 46 in die Durchgangsausnehmung 48 sowie die Ausformung 53 eingreifen. Des Weiteren umgreifen die drei Durchgangsausnehmungen 49, 50, 51 die Kragarme 25, 43, 44 der Optik 3 und des Ansteuermodul 13. Der Schaltungsträger 11 ist insofern ebenfalls in einer definierten Position relativ zu Optik 3, dem Trägerkörper 2 und dem Ansteuerungsmodul 13 festgelegt. Der Kühlkörper 4, der nach der Montage des Schaltungsträgers 11 montiert wird, weist zu den Durchgangsausnehmungen 48, 49, 50, 51 korrespondierende Durchgangsausnehmungen 54, 55, 56, 57 auf und umgreift dementsprechend die Positionierstifte 46 sowie die Kragarme 25, 43, 44 wie der Schaltungsträger 11. Entsprechend gelingt es, den Kühlkörper 4 in einer festen Relativposition zum Schaltungsträger 11, zur Optik 3, zum Ansteuerungsmodul 13 und zum Trägerkörper 2 zu positionieren.

Die teilmontierten Baugruppen der Beleuchtungseinheit 1 nach den Fig. 8, 9, 10 und 13 zeigen nicht die Montage der Dichtungen 9, 10 und der Isolationsfolie 14,15. Vorgesehen ist, dass die innere Dichtung 9 an die Optik 3 angelegt wird und dass die erste Isolationsfolie 14 zwischen den Ansteuermodul 13 und dem Schaltungsträger 11 verbaut wird. Sobald der Schaltungsträger 11 über die Positioniermittel 43, 44, 45, 46, 48, 49, 50, 51 relativ zum Ansteuermodul 13 beziehungsweise zur Optik 3 festgelegt und das Kontaktmittel 18 mechanisch und/oder elektrisch mit dem Gegenkontaktmittel 17 verbunden ist, wird zunächst die zweite Isolationsfolie 15 an den Schaltungsträger 11 angelegt und anschließend der Kühlkörper 4 montiert. Abschließend wird dann, wie insbesondere Fig. 2 deutlich macht, der Verschlusskörper 5 an den Kühlkörper 4 so angelegt, dass die Schrauben 6 durch die an dem Verschlusskörper 5 vorgesehenen zweiten Befestigungsausnehmungen 37 des zweiten Befestigungsmittels 33, die Durchgangsausnehmungen 55, 56, 57 des Kühlkörpers 4 und die an den Durchgangsausnehmungen 49, 50, 51 des Schaltungsträgers 11 vorgesehenen Ausformungen 52 geführt und in die ersten Befestigungsausnehmungen 36 des Trägerkörpers 2 eingeschraubt werden können. Die Schrauben 6 sind hierzu vorzugsweise als selbstschneidende Gewindeschrauben 6 ausgeführt. Der Verschlusskörper 5 ist hierbeibezogen auf die Quermittelebene 34 - um 180° gedreht zum Trägerkörper 2 angeordnet mit der Folge, dass die ersten Befestigungsmittel 32 des Verschlusskörpers 5 über den zweiten Befestigungsmitteln 33 des Trägerkörpers und andersherum positioniert sind.

Die Fig. 12 und 14 zeigen die Beleuchtungseinheit 1 mit dem Anschlussmittel 7, welches im Bereich des Verschlusskörpers 5 an die Beleuchtungseinheit 1 festgelegt ist und zum Anschluss der Beleuchtungseinheit 1 an ein Gehäuse oder einen Masten der Dekorleuchte dient. Das Anschlussmittel 7 ist als separates Bauteil ausgeführt und exemplarisch nach Art eines L-förmigen Winkelblechs ausgebildet. Das Anschlussmittel 7 wird mit einem langen Schenkel desselben in die Aufnahme 65 eingesetzt und an dem Verschlusskörper 5 festgelegt, wobei der lange Schenkel 58 an die Positioniermittel 31 des Verschlusskörpers 5 angelegt wird. Des Weiteren ergibt sich eine Führung durch die zwei Anlageflächen 59, welche an dem benachbart zu dem Positioniermittel 31 vorgesehenen ersten Befestigungsmittel 32 und zweiten Befestigungsmittel 33 des Trägerkörpers 2 ausgebildet sind, vergleiche Fig. 5.

Aufgrund der Z-förmigen Stufung der beiden Positioniermittel 31 des Trägerkörpers 2 kann entweder ein breites, dünnes Winkelprofil oder ein schmaleres, aber dicker ausgeführtes Anschlussmittel 7 formschlüssig in die Aufnahme 65 eingesetzt werden. Die Z-förmige Positioniermittel 31 sind mit einem ersten Schenkel 31.1 an die Wandung 28 angeformt. Unter einem rechten Winkel zum ersten Schenkel 31.1 erstreckt sich ein Verbindungsschenkel 31.2. Von dem Verbindungsschenkel 31.2 ragt endseitig ein freier Schenkel 31.3 ab, welcher sich parallel oder im Wesentlichen parallel zu dem ersten Schenkel 31.1. erstreckt. Während der Verbindungsschenkel im Wesentlichen parallel zur Quermittelebene 34 vorgesehen ist, sind der erste Schenkel 31.1 und der freie Schenkel 31.3 senkrecht zur Quermittelebene vorgesehen.

Beim Einsetzen des breiten, dünnen Anschlussmittels 7 in die Aufnahme 65 ergibt sich eine Anlage an den zwei Anlageflächen 59 und an den zwei der Wandung 28 zugewandten ersten Schenkeln 31.1 der Positioniermittel 31. Ist das Anschlussmittel 7 demgegenüber weniger breit, aber dicker ausgeführt, stützt es sich an den Anlageflächen 59 und an den der Wandung 28 abgewandten, freien Schenkeln 31.3 des Z-förmigen Positioniermittel 31 ab.

Eine Festlegung des Anschlussmittels 7 an dem Verschlusskörper 5 erfolgt beispielsweise, indem durch eine an dem Verschlussmittel 7 vorgesehene Bohrung 60 eine Schraube oder ein anderes geeignetes Verbindungsmittel angesetzt und an einer Profilierung 61 des Verschlusskörpers 5 festgelegt wird.

Die Schnittdarstellung nach Fig. 12 zeigt, wie die Lichtquellen 12 in einen abgedichteten Hohlraum 62 der Beleuchtungseinheit 1 angeordnet sind. Der abgedichtete Hohlraum 62 wird gebildet, indem der Schaltungsträger 11 mit den Lichtquellen 12 an die Optik 3 angelegt wird. Zwischen dem Schaltungsträger 11 und der Optik 3 sind die Dichtungen 9, 10 umlaufend so vorgesehen, dass der Hohlraum 62 abgedichtet und die Lichtquelle 12 vor Witterungseinflüssen geschützt in dem Hohlraum 62 vorgesehen ist.

Indem der Trägerkörper 2 beziehungsweise der Verschlusskörper 5 aus einem thermisch leitenden Werkstoff, bevorzugt aus einem metallischen Werkstoff hergestellt sind, kann ein durchgängiger thermischer Pfad vom Trägerkörper 2 über den Schaltungsträger 11 und den Kühlkörper 4 bis zu dem Verschlusskörper 5 bereitgestellt werden. Der thermische Pfad kann weiter verlängert werden, wenn die Beleuchtungseinheit 1 wie vorgesehen im Bereich des Verschlusskörpers 5 oder des Trägerkörpers 2 thermisch leitend mit der Dekorleuchte verbunden wird. Da insbesondere eine Montage der Beleuchtungseinheit 1 an dem Gehäuse beziehungsweise Masten der Dekorleuchte vorgesehen ist, kann auf diese Weise Wärme gleichermaßen zuverlässig und einfach abgeführt werden.

Nach einer alternativen Befestigungsvariante gemäß Fig. 15 ist vorgesehen, das L-förmige Anschlussmittel 7 mit dem langen Schenkel 58 voran an dem Trägerkörper 2 festzulegen. In bekannter Weise wird hierzu der Schenkel 58 zwischen dem Positioniermittel 31 und der Anlagefläche 59 angelegt und über die Bohrung 60 mit einer nicht dargestellten Schraube oder einem anderen Verbindungsmittel in der Profilierung 61 gehalten. Wahlweise kann demzufolge die Beleuchtungseinheit 1 im Bereich des Verschlusskörpers 5 oder dem Trägerkörper 2 an der Dekorleuchte verschraubt werden.

Eine alternative Befestigungsmöglichkeit bietet das Anschlussmittel 8 nach Fig. 16. Hier wird - exemplarisch dargestellt für den Verschlusskörper 5 - ein im Wesentlichen ebenes und rechteckig ausgebildetes Blech als Anschlussmittel 8 vorgesehen. Das Blech 8 weist zunächst drei Bohrungen auf, welche im Durchmesser so bestimmt sind, dass die Schrauben 6 zum Festlegen des Verschlusskörpers 5 an dem Trägerkörper 2 durch die Ausnehmungen 63 geführt werden können. Im montierten Zustand sind hierbei die Köpfe der Schrauben 6 in den Ausnehmungen 63 versenkt. Des Weiteren sind drei Bohrungen vorgesehen zur Aufnahme von Schrauben 64, welche dazu dienen, das Anschlussmittel 8 stirnseitig an dem Verschlusskörper 5 zu verschrauben. Die Schrauben 64 sind hierzu vorzugsweise als selbstschneidende Gewindeschrauben ausgeführt und so dimensioniert, dass eine Festlegung an dem ersten Befestigungsmittel 32 des Verschlusskörpers 5 erfolgt. Wie gehabt ist das Anschlussmittel 8 als separates Bauteil ausgeführt, welches lösbar mit der Beleuchtungseinheit 1 beziehungsweise dem Trägerkörper 2 oder dem Verschlusskörper 5 verbunden werden kann. Die Geometrie des Anschlussmittels 8 ist nur exemplarisch gewählt. Es kann beispielsweise ein rundes Blech als Anschlussmittel 8 dienen.

Sofern die Beleuchtungseinheit 1 im Bereich des Verschlusskörpers 5 festgelegt wird, kann die Zuleitung 16 ebenfalls über den Verschlusskörper 5 zu dem Gehäuse der Dekorleuchte geführt werden. Zu diesem Zweck wird die Zuleitung 16 vorgesehen in einem sich in die Längsrichtung 26 erstreckenden Montageraum 66, der zwischen dem Ansteuermodul 13 einerseits und dem Trägerkörper 2 andererseits vorgesehen ist. Weiter sieht der Schaltungsträger 11 an der Durchgangsausnehmung 51 eine Ausformung 67 für die Zuleitung 16 vor. Eine korrespondierende Ausformung 68 befindet sich in analoger Weise an dem Kühlkörper 4. Die über den Montageraum 66 nach oben geführte Zuleitung 16 wird insofern im Bereich der Ausformung 67, 68 vorgesehen und in den Verschlusskörper 5 geführt. Insbesondere gelingt es hierdurch, die Zuleitung 16 verdeckt von der Beleuchtungseinheit 1 zur Dekorleuchte zu führen, selbst wenn die Beleuchtungseinheit 1 hängend beziehungsweise im Bereich des Verschlusskörpers 5 an der Dekorleuchte montiert ist.

Die Anschlussmittel 7, 8 sind vorliegend als separate Bauteile ausgeführt. Die Anschlussmittel 7, 8 können einerseits mit der Beleuchtungseinheit 1 und andererseits mit der Dekorleuchte verbunden werden. Insbesondere kann vorgesehen werden, dass zur Vereinfachung beziehungsweise Beschleunigung der Montage der Beleuchtungseinheit 1 an der Dekorleuchte vorgesehen wird, die Beleuchtungseinheit 1 in einem ersten Schritt beispielsweise werksseitig mit dem Anschlussmittel 7, 8 zu verbinden und beim Einsetzen der Beleuchtungseinheit 1 in eine bereits bestehende Dekorleuchte lediglich die elektrische Kontaktierung über die Zuleitung 16 herzustellen und die mechanische Festlegung zu erreichen, indem das Anschlussmittel 7, 8 mit der Dekorleuchte verbunden wird. In analoger Weise kann beim Austausch einer Beleuchtungseinheit 1 an einer bereits installierten Dekorleuchte lediglich die Verbindung zwischen dem Anschlussmittel 7, 8 und der Beleuchtungseinheit 1 gelöst werden. Das Anschlussmittel 7, 8 bleibt insofern mit der Dekorleuchte 1 verbunden. Die ausgetauschte Beleuchtungseinheit 1 wird sodann an dem Anschlussmittel 7, 8 festgelegt.

Eine alternative Möglichkeit zur Festlegung der erfindungsgemäßen Beleuchtungseinheit 1 an der Dekorleuchte besteht darin, dass an der Dekorleuchte eine jedenfalls abschnittsweise rohrförmige Aufnahme vorgesehen wird. Die rohrförmige Aufnahme ist in Bezug auf einen Innendurchmesser derselben so dimensioniert, dass die Beleuchtungseinheit 1 mit dem Trägerkörper 2 oder dem Verschlusskörper 5 voran in die Aufnahme eingesetzt beziehungsweise an derselben montiert werden kann. Eines separaten Anschlussmittels 7, 8 bedarf es insofern nicht.

Nach einer alternativen, nicht dargestellten Ausführungsform der Erfindung kann vorgesehen sein, das Anschlussmittel 7, 8 unmittelbar als Bestandteil der Beleuchtungseinheit 1 vorzusehen. Beispielsweise kann das Anschlussmittel 7, 8 als integraler Bestandteil des Trägerkörpers 2 beziehungsweise des Verschlusskörpers 5 ausgeführt werden.

Eine alternative Ausführungsform der Erfindung gemäß Fig. 17 sieht vor, zwei Beleuchtungseinheiten 1 miteinander zu verbinden. Insbesondere dient hierbei der Trägerkörper 2 einer oberen Beleuchtungseinheit 1 zugleich als Verschlusskörper 5 für die untere Beleuchtungseinheit 1. Eine Verbindung der zwei Beleuchtungseinheiten 1 erfolgt durch nicht dargestellte Verbindungsmittel, insbesondere durch Schrauben, welche über den Verschlusskörper 5 und dem Trägerkörper 2 der oberen Beleuchtungseinheit 1 bis in die untere Beleuchtungseinheit 1 geführt werden und an dem Trägerkörper 2 der unteren Beleuchtungseinheit 1 verschraubt sind. Dementsprechend sind der Trägerkörper 2 und der Verschlusskörper 5 der oberen Beleuchtungseinheit 1 so angeordnet, dass die ersten Befestigungsmittel 32 und die zweiten Befestigungsmittel 33 jeweils fluchtend übereinander angeordnet sind. Der Trägerkörper 2 der unteren Beleuchtungseinheit 1 ist so vorgesehen, dass die ersten Befestigungsmittel 32 fluchtend zu den zweiten Befestigungsmitteln 33 der oberen Beleuchtungseinheit 1 positioniert sind. Demzufolge kann das nicht dargestellte Verbindungsmittel durch die zweiten Befestigungsmittel 33 des Verschlusskörpers 5 und die zweiten Befestigungsmittel 33 des oberen Trägerkörpers 2 geführt und in den ersten Befestigungsmittel 32 des unteren Trägerkörpers 2 festgelegt werden.

Durch das Vorsehen der Beleuchtungseinheit 1 gelingt es, ein Leuchtmittel für Dekorleuchten als kompakte, gemeinsame Baueinheit zu realisieren. Das Leuchtmittel 1 kann hierbei über geeignete Anschlussmittel 7, 8 in der Dekorleuchte festgelegt und in einfacher Weise ausgetauscht werden. Insbesondere kann vorgesehen sein, dass die Beleuchtungseinheit 1 vorgesehen ist zum Umrüsten von gegenwärtig mit konventionellen Leuchtmitteln, beispielsweise Halogenlampen, ausgestatteten Dekorleuchten auf Leuchtmittel in LED-Technologie. Hierdurch gelingt es, die Leuchtmittel 1 besonders langlebig auszuführen und den Energiebedarf der Leuchtmittel 1 zu reduzieren. Gleichzeitig umfasst die Beleuchtungseinheit 1 alle optischen beziehungsweise elektrischen Schnittstellen. Modifikationen an der Dekorleuchte selbst sind insofern vollständig verzichtbar oder nur in minimalem Maße erforderlich. Insbesondere ist die Montage der Beleuchtungseinheit 1 in die Dekorleuchte einstufig. Es ist insbesondere nicht erforderlich, zunächst einen mit Leuchtdioden bestückten Schaltungsträger an ein Gehäuse der Dekorleuchte festzulegen und anschließend beabstandet hierzu eine Optik separat vorzusehen, die über weitere Anschlussmittel in dem Gehäuse der Dekorleuchte festzulegen ist und insbesondere relativ zu den Leuchtdioden beziehungsweise zu dem Schaltungsträger positioniert werden muss.

Das Vorsehen des elektrischen Kontaktmittels 18 und des elektrischen Gegenkontaktmittels 17 an dem Schaltungsträger 11 und der Platine 40 des Ansteuermoduls 13 ist lediglich exemplarisch. Beispielsweise kann vorgesehen sein, dass ein über ein Kabel an dem Schaltungsträger 11 festgelegten Steckelement mit einem Gegensteckelement verbunden wird, welches über aus dem Vergusskörper 39 herausgeführtes Kabel kontaktiert ist. Das mit dem Gegensteckelement verbundene Steckelement und die Kabel können in der Längsausnehmung 29 des Trägerkörpers 2 beziehungsweise in dem Gehäuse 38 des Ansteuermoduls 13 vorgesehen werden.

Nach einer alternativen, nicht dargestellten Ausführungsform der Erfindung können der Verschlusskörper 5 und der Kühlkörper 4 einstückig beziehungsweise als eine Einheit ausgeführt sein.

Gleiche Bauteile und Bauteilfunktionen sind im gleichen Bezugszeichen gekennzeichnet.

### Bezugszeichenliste

- 1: Beleuchtungseinheit
- 2: Trägerkörper
- 3: Optik
- 4: Kühlkörper
- 5: Verschlusskörper
- 6: Verbindungsmittel
- 7: Anschlussmittel
- 8: Anschlussmittel
- 9: Dichtring
- 10: Dichtring
- 11: Schaltungsträger
- 12: Lichtquelle
- 13: Ansteuermodul
- 14: Isolationsfolie
- 15: Isolationsfolie
- 16: Zuleitung
- 17: Gegenkontaktmittel
- 18: Kontaktmittel
- 19: Außenmantelfläche
- 20: Lichteinkoppelelement
- 21: Ausnehmung
- 22: Lichtauskoppelfläche
- 23: Ausnehmung
- 24: Durchgangsöffnung
- 25: Kragarm
- 26: Längsrichtung
- 27: Nase
- 28: Wandung
- 29: Längsausnehmung
- 30: Längsnut
- 31: Positioniermittel
- 31.1: erster Schenkel
- 31.2: Verbindungsschenkel
- 31.3: freier Schenkel
- 32: Befestigungsmittel
- 33: Befestigungsmittel
- 34: Quermittelebene
- 35: Randabschnitt
- 36: Befestigungsausnehmung
- 37: Befestigungsausnehmung
- 38: Gehäuse
- 39: Vergusskörper
- 40: Platine
- 41: Stirnseite
- 42: Stirnseite
- 43: Kragarm
- 44: Kragarm
- 45: Positioniermittel
- 46: Positioniermittel
- 47: Positioniermittel
- 48: Durchgangsausnehmung
- 49: Durchgangsausnehmung
- 50: Durchgangsausnehmung
- 51: Durchgangsausnehmung
- 52: Ausformung
- 53: Ausformung
- 54: Durchgangsausnehmung
- 55: Durchgangsausnehmung
- 56: Durchgangsausnehmung
- 57: Durchgangsausnehmung
- 58: Schenkel
- 59: Anlagefläche
- 60: Bohrung
- 61: Profilierung
- 62: Hohlraum
- 63: Ausnehmung
- 64: Schraube
- 65: Aufnahme
- 66: Montageraum
- 67: Ausformung
- 68: Ausformung

## Patentansprüche

1. Trägerkörper (2) für eine Beleuchtungseinheit (1) mit einer Wandung (28)
und mit einer Mehrzahl von an die Wandung (28) angeformten Befestigungsmitteln (32, 33), wobei wenigstens zwei unterschiedliche Arten von Befestigungsmitteln (32, 33) vorgesehen sind und wobei die unterschiedlichen Arten von Befestigungsmitteln (32, 33) einander bezogen auf eine Quermittelebene (34) des Trägerkörpers (2) gegenüberliegend zugeordnet sind, **dadurch gekennzeichnet, dass**
an die Wandung (28) wenigstens ein Positioniermittel (31) angeformt ist, und dass ein erstes Befestigungsmittel (32) eine in die Längsrichtung (26) erstreckte, im Querschnitt kreisförmige Befestigungsausnehmung (36) mit einem ersten Durchmesser aufweist und dass ein zweites Befestigungsmittel (33) eine ebenfalls in die Längsrichtung (26) erstreckte Befestigungsausnehmung (37) aufweist, welche im Querschnitt
größer ist als die kreisförmige Befestigungsausnehmung (36) des ersten Befestigungsmittels (32).

2. Trägerkörper (2) nach Anspruch 1, **dadurch gekennzeichnet, dass** an dem Positioniermittel (31) und/oder an wenigstens einzelnen Befestigungsmitteln (32, 33) Anlageflächen (59) ausgebildet sind zum Positionieren und/oder Anlegen einer Anbaukomponente (3,4,7,8,11,13).

3. Trägerkörper (2) nach Anspruch 2, **dadurch gekennzeichnet, dass** das wenigstens eine Positioniermittel einen L-förmigen und/oder Z-förmigen Querschnitt aufweist und/oder dass wenigstens ein Schenkel (31.2) des Positioniermittels (31) in die Quermittelebene (34) erstreckt orientiert ist und/oder dass wenigstens ein weiterer Schenkel (31.1, 31.3) des Positioniermittels (31) senkrecht zu der Quermittelebene (34) erstreckt orientiert ist.

4. Trägerkörper (2) nach einem der Ansprüche 1 bis 3, **dadurch gekennzeichnet, dass** der Trägerkörper (2) aus einem Hohlprofil und/oder aus einem Strangprofil hergestellt ist und/oder dass der Trägerkörper (2) jedenfalls abschnittsweise einen konstanten Querschnitt aufweist und/oder dass die Wandung (28) symmetrisch bezogen auf die Quermittelebene (34) ausgebildet ist.

5. Trägerkörper (2) nach einem der Ansprüche 1 bis 4, **dadurch gekennzeichnet, dass** der Trägerkörper (2) in Richtung der Quermittelebene (34) langgestreckt ausgebildet ist und/oder dass eine in die Längsrichtung (26) erstreckte Längsausnehmung (29) vorgesehen, wobei die Längsausnehmung (29) jedenfalls abschnittsweise von der Wandung (28) umgeben ist, und/oder dass der Trägerkörper (2) im Bereich der Wandung (28) einen kreisförmigen Querschnitt aufweist.

6. Trägerkörper (2) nach einem der Ansprüche 1 bis 5, **dadurch gekennzeichnet, dass** die Wandung (28) jedenfalls abschnittsweise eine sich in die Längsrichtung (26) des Trägerkörpers (2) erstreckende Längsnut (30) aufweist.

7. Trägerkörper (2) nach Anspruch 6, **dadurch gekennzeichnet, dass** die Längsnut (30) symmetrisch zu der Quermittelebene (34) vorgesehen ist.

8. Trägerkörper (2) nach einem der Ansprüche 1 bis 7, **dadurch gekennzeichnet, dass** die Positioniermittel (31) und/oder die Befestigungsmittel (32, 33) von der Wandung (28) in Richtung der Längsausnehmung (29) abragen.

9. Trägerkörper (2) nach einem der Ansprüche 1 bis 8, **dadurch gekennzeichnet, dass** wenigstens zwei Positioniermittel (31) vorgesehen sind und/oder dass die wenigstens zwei Positioniermittel (31) symmetrisch angeordnet sind bezogen auf die Quermittelebene (34).

10. Beleuchtungseinheit (1) für eine Dekorleuchte mit wenigstens einer Lichtquelle (12), mit einem die wenigstens eine Lichtquelle (12) tragenden Schaltungsträger (11), mit einer der Lichtquelle (12) zugeordneten Optik (3) zum Bereitstellen einer Lichtverteilung, mit einem Ansteuermodul (13) für die wenigstens eine Lichtquelle (12) und mit einem Trägerkörper (2) nach einem der Ansprüche 1 bis 9, wobei an dem Trägerkörper (2) der Schaltungsträger (11) mit der Lichtquelle (12) und/oder die Optik (3) und/oder das Ansteuermodul (13) mittelbar und/oder unmittelbar festgelegt sind.

11. Beleuchtungseinheit (1) nach Anspruch 10, **dadurch gekennzeichnet, dass** über die an dem Trägerkörper (2) vorgesehenen Befestigungsmittel (32, 33) die Optik (3) und/oder der Schaltungsträger (11) und/oder das Ansteuermodul (13) kraft- und/oder formschlüssig festgelegt sind.

12. Beleuchtungseinheit (1) nach Anspruch 10 oder 11, **dadurch gekennzeichnet, dass** mittels der an dem Trägerkörper (2) vorgesehenen Positioniermittel (31) und/oder Anlageflächen (59) des Schaltungsträgers (11) und/oder die Optik (3) und/oder das Ansteuermodul (13) und/oder weitere Anbaukomponenten (4, 7, 8) relativ zu dem Trägerkörper (2) festgelegt und/oder positioniert sind.

13. Beleuchtungseinheit (1) nach einem der Ansprüche 10 bis 12, **dadurch gekennzeichnet, dass** ein Verschlusskörper (5) vorgesehen ist, welcher aus dem gleichen Hohlprofil und/oder Strangprofil hergestellt ist wie der Trägerkörper (2), und/oder dass der Verschlusskörper (5) im Vergleich zum Trägerkörper (2) um 180° gedreht bezogen auf die Quermittelebene (34) angeordnet ist und/oder dass zum Festlegen des Verschlusskörpers (5) an dem Trägerkörper (2) langgestreckt ausgebildete Verbindungsmittel (6), bevorzugt Schrauben (6) mit selbstschneidendem Gewinde, durch an dem Verschlusskörper (5) vorgesehene Befestigungsausnehmungen (37) des zweiten Befestigungsmittels (33) führbar und in den Befestigungsausnehmungen (36) der an dem Trägerkörper (2) vorgesehenen ersten Befestigungsmitteln (32) festlegbar sind.

14. Beleuchtungseinheit (1) nach einem der Ansprüche 10 bis 13, **dadurch gekennzeichnet, dass** der Trägerkörper (2) und/oder der Verschlusskörper (5) aus einem metallischen Werkstoff oder aus einem Kunststoff hergestellt sind und/oder dass zwischen dem Trägerkörper (2) und/oder dem Verschlusskörper (5) einerseits und dem Schaltungsträger (11) andererseits eine elektrische Isolationskomponente (14,15), bevorzugt eine Isolationsfolie (14,15) vorgesehen ist.

15. Beleuchtungseinheit (1) nach einem der Ansprüche 10 bis 14, **dadurch gekennzeichnet, dass** der Trägerkörper (2) und/oder der Verschlusskörper (5) über ein Anschlussmittel (7, 8) an der Dekorleuchte montierbar sind und/oder dass das Anschlussmittel (7, 8) an dem Trägerkörper (2) und/oder dem Verschlusskörper (5) abnehmbar gehalten und/oder über die Positioniermittel (31) und/oder Anlageflächen (59) positioniert ist.

## Claims

1. Carrier body (2) for a Illumination unit (1) with a wall (28) and with a multitide of fastening means (32, 33) integrally molded onto the wall (28), wherein at least two different types of fastening means (32, 33) are provided and wherein the different types of fastening means (32, 33) are arranged opposite one another relative to a transverse central plane (34) of the carrier body (2),
**characterized in that**
at least one positioning means (31) is integrally molded onto the wall (28), and that a first positioning means (32) has a fastening recess with a circular cross-section (36) with a first diameter, extending in the longitudinal direction (26), and that a second fastening means (33) has a fastening recess with a circular cross section (37) also extending in the longitudinal direction (26), whose cross -section is larger than the circular fastening recess (36) of the first fastening means (32).

2. **Carrier body (2) according to Claim 1, characterized in that** on the positioning means (31) and/ or at least on individual fastening means (32, 33), contact faces (59) are embodied for the positioning and/ placing of an attachable component (3,4, 7, 8,11,13).

3. **Carrier body (2) according to Claim 2, characterized in that** the at least one positioning means has an L-shaped and/ or Z-shaped cross-section and/ or that at least one leg (31.2) of the positioning means (31) is oriented in a protruding manner into the transverse central plane (34), and/ or that at least one further leg (31.1., 31.3) of the positioning means (31) is oriented vertically relative to the transverse central plane (34).

4. **Carrier body (2) according to one of the Claims 1 to 3, characterized in that** the carrier body (2) is made from a hollow profile and/ or from an extruded profile and/ or that the carrier body (2) has, at least in sections, a constant cross-section and/ or that the wall (28) is embodied symmetrically relative to the transverse central plane (34).

5. **Carrier body (2) according to one of the Claims 1 to 4, characterized in that** the carrier body (2) is embodied in an elongated manner in the direction of the transverse central plane (34) and/ or that a longitudinal recess (29) extending in the longitudinal direction (26) is provided, wherein the longitudinal recess (29) is, in any event in sections, surrcounded by the wall (28), and/ or that the carrier body (2) has a circular cross-section in the area of the wall (28).

6. **Carrier body (2) according to one of the Claims 1 to 5, characterized in that** the wall (28) has, at least in sections, a longitudinal groove (30) extending in the longitudinal direction (26) of the carrier body (2).

7. **Carrier body (2) according to Claim 6, characterized in that** the longitudinal groove (30) is provided symmetrically relative to the transverse central plane (34).

8. **Carrier body (2) according to one of the Claims 1 to 7, characterized in that** the positioning means (31) and or the fastening means (32, 33) protrude from the wall (28) in the direction of the longitudinal recess (29).

9. **Carrier body (2) according to one of the Claims 1 to 8, characterized in that** at least two positioning means (31) are provided and/ or that the at least two positioning means (31) are arranged symmetrically relative to the transverse central plane (34).

10. **Illumination unit (1)** for a decorative lamp with at least one light source (12), having a circuit carrier (11) carrying the at least one light source (12), having an optic (3) assigned to the light source (12) for the provision of a ligh distribution, having a drive module (13) for the at least one light source (12) and having a carrier body (2) according to one of the Claims 1 to 9, wherein the circuit carrier (11) with the light source (12) and/ or the optic (3) and/ or the drive module (13) are indirectly and/ or directly fastened to the carrier body (2).

11. **Illumination unit (1) according to Claim 10, characterized in that** the optic (3) and/ or the circuit carrier (11) and/ or the drive module (13) are fastened in a force- and/ or form-locking manner by means of the fastening means (32, 33) provided on the carrier body (2).

12. **Illumination unit (1) according to Claim 10 or 11, characterized in that** by means of the positioning means (31) provided on the carrier body (2) and/or contact faces (59) of the circuit carrier (11) and/ or the optic (3) and/ or the drive module (13)) and/ or further attachable components (4, 7, 8) are fixed and/ or positioned relative to the carrier body (2).

13. **Illumination unit (1) according to one of the Claims 10 to 12, characterized in that** a closing body (5) is provided, which is made from the same hollow profile or extruded profile as the carrier body (2), and/ or that the closing body (5) is arranged rotated by 180° relative to the carrier body (2) and referred to the transverse center plane (34) and/ or that for the fixing of the closing body (5) to the carrier body (2), elongatedly embodied connection means (6), preferably screws (6) with self-tapping threading, can be guided through fastening recesses (37) of the second fastening means (33) provided on the closing body (5) and can be fastened in the fastening recesses (36) of the first fastening means (32) provided on the carrier body (2).

14. **Illumination unit (1) according to one of the Claims 10 to 13, characterized in that** the carrier body (2) and/ or the closing body (5) are made from a metallic material or from a plastic material and/ or that an electric insulation element (14, 15), preferably an insulation film (14, 15) is provided between the carrier body (2) and/ or the closing body (5) on one hand and the circuit carrier (11) on the other hand.

15. **Illumination unit (1) according to one of the Claims 10 to 14, characterized in that** the carrier body (2) and/ or the closing body (5) can be mounted to the decorative lamp by means of a connection means (7, 8) and/ or that the connection means (7, 8) is held detachably on the carrier body (2) and/ or the closing body (5) and or is positioned via the positioning means (31) and/ or the contact faces (59).

## Revendications

1. Corps de support (2) pour une unité d'éclairage (1) avec une paroi (28) et avec une majorité de moyens de fixation (32, 33) formés sur la paroi (28), au moins deux sortes différentes de moyens de fixation (32, 33) étant prévues et les différentes sortes de moyens de fixation (32, 33) étant attribuées face à face par rapport à un plan médian transversal (34) du corps de support (2), **caractérisé en ce qu'**
au moins un moyen de positionnement (31) étant formé sur la paroi (28) et qu'un premier moyen de fixation (32) présente un évidement de fixation (36) de section transversale circulaire s'étendant dans le sens longitudinal (26) avec un premier diamètre et qu'un deuxième moyen de fixation (33) présente également un évidement de fixation (37) s'étendant dans le sens longitudinal (26) dont la section transversale est plus élevée que l'évidement de fixation (36) circulaire du premier moyen de fixation (32).

2. Corps de support (2) selon la revendication 1, **caractérisé en ce que** sur le moyen de positionnement (31) et/ou sur au moins des moyens de fixation (32, 33) individuels des surfaces d'appui (59) sont réalisées pour positionner et/ou appuyer un composant rapporté (3, 4, 7, 8, 11, 13).

3. Corps de support (2) selon la revendication 2, **caractérisé en ce que** le moyen de positionnement au moins présente une section transversale en forme de L et/ou de Z et/ou au moins une branche (31.2) du moyen de positionnement (31) s'oriente au plan médian transversal (34) et/ou qu'au moins une autre branche (31.1, 31.3) du moyen de positionnement (31) s'oriente perpendiculairement au plan médian transversal (34).

4. Corps de support (2) selon l'une des revendications 1 à 3, **caractérisé en ce que le** corps de support (2) est fabriqué d'un profil creux et/ou d'un profil extrudé et/ou que le corps de support (2) présente en tout cas par sections une section transversale constante et/ou que la paroi (28) est symétrique par rapport au plan médian transversal (34).

5. Corps de support (2) selon l'une des revendications 1 à 4, **caractérisé en ce que** le corps de support (2) s'étend en longueur dans la direction du plan médian transversal (34) et/ou qu'un évidement longitudinal (29) est prévu qui s'étend dans la direction longitudinale (26), l'évidement longitudinal (29) est entouré de la paroi (28) en tout cas par sections et/ou que le corps de support (2) présente une section circulaire dans la zone de la paroi (28).

6. Corps de support (2) selon l'une des revendications 1 à 5, **caractérisé en ce que** la paroi (28) présente une rainure longitudinale (30) en tout cas par sections, qui s'étend dans la direction longitudinale (26) du corps de support (2).

7. Corps de support (2) selon la revendication 6, **caractérisé en ce que** la rainure longitudinale (30) est prévue de manière symétrique par rapport au plan médian transversal (34).

8. Corps de support (2) selon l'une des revendications 1 à 7, **caractérisé en ce que** les moyens de positionnement (31) et/ou les moyens de fixation (32, 33) font saillie de la paroi (28) dans la direction de l'évidement longitudinal (29).

9. Corps de support (2) selon l'une des revendications 1 à 8, **caractérisé en ce qu**'au moins deux moyens de positionnement (31) sont prévus et/ou que les deux moyens de positionnement (31) au moins sont disposés de manière symétrique par rapport au plan médian transversal (34).

10. Unité d'éclairage (1) pour une lampe de décoration avec au moins une source de lumière (12), avec un support de circuit (11) portant la source de lumière (12) au moins, avec une optique (3) attribuée à la source de lumière (12) pour mettre à disposition une répartition lumineuse, avec un module de commande (13) pour la source de lumière (12) au moins et avec un corps de support (2) selon l'une des revendications 1 à 9, le support de circuit (11) avec la source de lumière (12) et/ou l'optique (3) et/ou le module de commande (13) étant indirectement et/ou directement fixé sur le corps de support (2).

11. Unité d'éclairage (1) selon la revendication 10, **caractérisée en ce que** par le biais de moyens de fixation (32, 33) prévus sur le corps de support (2), l'optique (3) et/ou le support de circuit (11) et/ou le module de commande (13) sont fixés de force et/ou de forme.

12. Unité d'éclairage (1) selon la revendication 10 ou 11, **caractérisée en ce que** par le biais de moyens de positionnement (31) prévus sur le corps de support (2) et/ou de surfaces d'appui (59) du support de circuit (11) et/ou l'optique (3) et/ou le module de commande (13) et/ou d'autres composants rapportés (4, 7, 8) sont fixés et/ou positionnés par rapport au corps de support (2).

13. Unité d'éclairage (1) selon l'une des revendications 10 à 12, **caractérisée en ce qu**'un élément de fermeture (5) est prévu qui est fabriqué à partir du même profil creux et/ou profil extrudé comme le corps de support (2) et/ou que l'élément de fermeture (5) au regard du corps de support (2) est disposé tourné de 180° par rapport au plan médian transversal (34) et/ou que pour fixer l'élément de fermeture (5) au corps de support (2) des moyens de liaison (6) s'étendant en longueur, de préférence des vis (6) à filetage auto-taraudeur, peuvent être guidés par des évidements de fixation (37) prévus sur l'élément de fermeture (5) du deuxième moyen de fixation (33) et sont fixables dans les évidements de fixation (36) des premiers moyens de fixation (32) prévus sur le corps de support (2).

14. Unité d'éclairage (1) selon l'une des revendications 10 à 13, **caractérisée en ce que** le corps de support (2) et/ou l'élément de fermeture (5) est fabriqué d'un matériau métallique ou d'une matière plastique et/ou qu'entre le corps de support (2) et/ou l'élément de fermeture (5) d'un côté et le support de circuit (11) de l'autre côté un composant isolant (14, 15) est prévu, de préférence une feuille isolante (14, 15).

15. Unité d'éclairage (1) selon l'une des revendications 10 à 14, **caractérisée en ce que** le corps de support (2) et/ou l'élément de fermeture (5) se monte par le biais d'un moyen de connexion (7, 8) sur la lampe de décoration et/ou que le moyen de connexion (7, 8) est maintenu de façon amovible sur le corps de support (2) et/ou l'élément de fermeture (5) et/ou est positionné par le biais de moyens de positionnement (31) et/ou de surfaces d'appui (59).
